# DEMANDE DE BREVET EUROPEEN

(11) **EP 0 357 499 A1**
(43) Date de publication de la demande: **07.03.1990**
(21) Numéro de dépôt: 89402351.4
(22) Date de dépôt: 29.08.1989
(51) Int. Cl.: B01L 11/00, G09B 1/00

(54) **Boite à comparaison, universelle, destinée au domaine sensoriel**

(30) Priorité: 29.08.1988 FR 8811335
(71) Demandeur: Edelist, Richard, F-91440 Bures/Yvette (FR)
(72) Inventeur: Edelist, Richard, F-91440 Bures/Yvette (FR)

(57) **Abrégé**

C'est un dispositif à caractère éducatif et ludique, composé d'un boitier, permettant, l'appariement de tubes(1),équipés de pastilles aimantées(2) à leur base et dont les contenus doivent être reconnus similaires 2 à 2, selon une variante principale d'utilisation.

Cette reconnaissance se réalise grâce à un système de codage identique sur les aimants(2)et le fond métallique des tubes(1) par marques colorées ou autres; la lecture s'effectue en fin de manipulation dans un tiroir(8).

Ce dispositif est particulièrement bien adapté au registre de discrimination olfactive, voire gustative, des parfums, arômes(épices) etc...

## Description

La présente invention concerne un dispositif permettant de vérifier l'exactitude de l'appariement de tubes dont les contenus doivent être identifiés similaires 2 à 2.

Ce dispositif se compose d'un boitier et de tubes de départ. Ce système, selon l'invention, permet de visualiser en fin de manipulation si les tubes ont été correctement appariés .

En effet, à chaque tube correspond un indice coloré non visible par le manipulateur. Cette marque extérieure discrète sur le fond métallique des tubes est recouverte par la marque de même nature d'une pastille aimantée (couleur p.ex.) .

La présente invention sera mieux comprise en se reportant aux figures sur lesquelles des chiffres de référence identiques désignent des éléments semblables.
La figure 1 est une vue générale du dispositif selon l'invention.
La figure 2A (coupe AA de la figure 1) représente, une rangée de tubes en place dans le corps du boitier (tirette en position 0 et tiroir fermé, début de manipulation).
La figure 3A, vue de dessous partielle, tiroir enlevé, montre les évidements de la glissière (en traits pointillés)-plaque fixe (en traits pleins) qui coïncident (tirette en position 0).
La figure 2B en coupe AA, représente les tubes descendus dans les loges de la glissière (tirette en position 1, tiroir toujours fermé).
La figure 3B est une vue de dessous complète, tiroir enlevé, les évidements glissière-plaque fixe sont décalés, (tirette en position 1).
La figure 2C, en coupe AA, représente la rangée de tubes reposant sur la glissière ; les aimants sont tombés dans le tiroir (tirette revenue en position 0 en fin de manipulation).
La figure 3C,en vue de dessous partielle, tiroir enlevé, représente les aimants orientés dans les évidements de la plaque fixe, (tirette en position 0 de fin de manipulation).

Selon une réalisation de l'invention, le dispositif est tel que les tubes(1), équipés de pastilles aimantées(2), sont placés dans les trous(3) et reposent alors sur les parties non évidées d'une plaque mince(4) à fonction de glissière.

A l'aide d'un bouton extérieur(5), à l'arrière du boitier, relié à une tirette(6), on déplace la glissière(4) vers l'arrière.

Les tubes(1) et leurs pastilles(2) descendent dans les évidements correspondant de la glissière(4)

Ils reposent, maintenant, sur les parties non évidées d'une plaque mince fixe(7).

On repousse la glissière(4) en position de départ, à l'aide du bouton(5) à l'arrière du boitier.

Les aimants(2), logés dans les évidements de cette glissière(4), sont entrainés jusqu'aux trous de la plaque fixe(7) par lesquels ils tombent dans un tiroir terminal(8), à coulisse,compartimenté en rangées facilitant la disposition des pastilles aimantées(2). Après avoir extrait les tubes(1) et placés dans les rainures(9) des 2 demi-couvercles latéraux(10) du boitier, on ouvre le tiroir à coulisse(8) à l'aide du bouton (11), à l'avant du dispositif.

Les pastilles(2) reposent sur le fond , une lecture rapide des marques colorées p.ex., révèle si les appariements de départ étaient corrects ou non.

Bien évidemment,le nombre des tubes (16,sur la figure 1, d'ensemble) est un exemple représentant une réalisation privilégiée de l'invention .On pourra faire varier ce nomrbe(toujours pair), sans sortir du cadre de l'invention.

## Revendications

1)Dispositif permettant l'appariement de tubes dont les contenus doivent être reconnus similaires 2 à 2,en fin de manipulation,et caractérisé par un boitier s'ouvrant en 2 demi-couvercles(10) qui en facilite l'emploi . Boitier dont le corps est percé de trous(3) disposés en 2 couples séparés de 2 rangées .Trous(3),qui débouchent sur un système de glissière(4)-plaque fixe(7), permettant de récupérer des aimants(2) codés, dans un tiroir(8).

2)Dispositif, selon la revendication 1, caractérisé par un jeu de rainures (9) dans les 2 demi-couvercles latéraux du boitier pouvant recevoir les tubes en vrac, ceci, diminuant les contraintes de manipulation.

3)Dispositif, selon la revendication 1, caractérisé en ce que les tubes(1) ont un fond métallique avec indice (coloré p.ex.) masqué par une pastille aimantée(2), marquée de la même manière.

4)Dispositif, selon la revendication 3, caractérisé en ce qu'il comprend une glissière(4) percée de trous tronconiques de diamêtre légèrement supérieur à celui des aimants(2) ; permettant de séparer les pastilles aimantées du fond de leurs tubes respectifs.

5)Dispositif, selon les revendications 3 et 4, caractérisé en ce qu'il comprend une plaque mince fixe (7) avec des évidements pour le passage des pastilles aimantées, mais isolant les tubes du tiroir (8).

6)Dispositif, selon la revendication 1, caractérisé par un tiroir cloisonné par des rainures (12)ou, éventuellement, des loges ,facilitant la lecture par paire des aimants tombés dans le dit tiroir(8).

7)Dispositif, selon la revendication 1, caractérisé par une loge centrale(13) permettant de recevoir des listes amovibles de désignation des contenus à reconnaitre dans les tubes(1).
